# EUROPÄISCHE PATENTSCHRIFT

(11) **EP 0 224 435 B1**
(45) Veröffentlichungstag und Bekanntmachung des Hinweises auf die Patenterteilung: **19.02.1992**
(21) Anmeldenummer: 86730192.1
(22) Anmeldetag: 21.11.1986
(51) Int. Cl.: D04H 3/03

(54) **Verfahren zur Herstellung eines Vlieses aus Endlosfäden sowie Vorrichtung zur Durchführung des Verfahrens**
Method for making a fleece of continuous filaments, and apparatus for carrying out this method
Procédé de fabrication d'une nappe de filaments continus et appareil pour la mise en oeuvre du procédé

(30) Priorität: 21.11.1985 DE 3541127
(43) Veröffentlichungstag der Anmeldung: 03.06.1987
(73) Patentinhaber: J. H. Benecke AG, D-30419 Hannover (DE); Corovin GmbH, D-31201 Peine (DE)
(72) Erfinder: Mente, Kurt, D-3000 Hannover 21 (DE); Knitsch, Gerhard, D-3002 Wedemark (DE)
(74) Vertreter: Thömen, Uwe, Dipl.-Ing.

(56) Entgegenhaltungen:
- DE-A- 1 785 158
- DE-A- 2 421 401
- FR-A- 2 112 416
- US-A- 3 563 838

## Beschreibung

Die Erfindung betrifft ein Verfahren zur Herstellung eines Vlieses aus Endlosfäden gemäß den Merkmalen des Oberbegriffs des Anspruchs 1, und außerdem befaßt sich die Erfindung mit einer Vorrichtung zur Durchführung des Verfahrens.

Verfahren und Vorrichtung der vorausgesetzten Gattung sind bereits durch die DE-PS 1 785 158, GB-PS 1 282 176 und GB-PS 1 297 582 bekannt geworden. Dabei wird aus einer Schmelze und aus Spinndüsen eine Fadenschar durch eine Fadenabzugsvorrichtung geführt, welche an ihrem oberen Ende eine mit hoch verdichteter Preßluft beschickte Fadenabzugsdüse besitzt.

An den engsten Ringspalt der Fadenabzugsdüse schließt sich eine sogenannte Lavalerweiterung an, an deren Austritt ein Unterdruck erzeugt wird, der sich über ein inneres fadenführendes Röhrchen auch am Eintritt der Fadenabzugsdüse einstellt und somit das Einfädeln der Fadenschar ermöglicht.

Der genannten Lavalerweiterung schließt sich ein Fadenabzugsrohr mit dem inneren Durchmesser der Lavalerweiterung an, in welches Luft mit Überschallgeschwindigkeit einströmt. Etwa nach der halben Länge des Fadenabzugsrohres von einer Gesamtlänge von beispielsweise 250 mm tritt ein Verdichtungsstoß mit anschließender Unterschallströmung ein, die sich in einem folgenden Fadenführungsrohr mit vier - bis sechsfachem Querschnitt weiter verlangsamt.

In der das Fadenabzugsrohr und das Fadenführungsrohr umfassenden Fadenabzugsvorrichtung erfolgt also eine Verstreckung der Fäden, die dadurch dünner werden. Der wesentliche Anteil der Fadenabzugskraft zur Verstreckung der Fäden wird vom Fadenabzugsrohr aufgebracht. Das Fadenführungsrohr hat im Wesentlichen die Aufgabe, die Fadenschar zu einer mit Coandaschalen versehenen Spreizdüse zu transportieren, um die Fäden zu verteilen und zu spreizen, bevor sie auf eine Unterlage zur Bildung des Vlieses treffen bzw. aufschlagen.

Der hierbei ausgenutzte Coanda-Effekt sowie die erwähnten Coandaschalen sind bereits näher in der DE-PS 1 936 354 und der DE-OS 2 200 782 (vgl. dort Fig. 5b) beschrieben.

Die Spreizung der Fadenschar durch die Spreizdüse ist von entscheidender Bedeutung für die Qualität und die Struktur des Vlieses. Je gleichmäßiger die Spreizung bzw. Verteilung erfolgt, umso besser ist die Vlies-Qualität.

Die bekannte Spreizdüse mit Coandaschalen ermöglicht zwar im Prinzip ein Aufspreizen der Fadenschar auf strömungstechnischem Wege, allerdings ist in der Praxis immer wieder zu beobachten, daß die Gleichmäßigkeit der Struktur des Vlieses bei hohen Anforderungen noch zu wünschen übrig läßt, und daß bezüglich der Qualität des Vlieses Grenzen gesetzt sind. Dies ist auf eine nur ungenügende Spreizung bzw. Verteilung der Fadenschar zurückzuführen.

Der Erfindung liegt die Aufgabe zugrunde, ein Verfahren zu schaffen, welches eine gleichmäßigere Verteilung bzw . Spreizung der Fadenschar durch die Spreizdüse ermöglicht, um die Qualität des Vlieses zu erhöhen. Außerdem soll durch die Erfindung eine Vorrichtung zur Durchführung des Verfahrens angegeben werden.

Zur Lösung dieser Aufgabe ist bei dem im Oberbegriff des Anspruchs 1 vorausgesetzten Verfahren vorgesehen, daß der Spreizdüse zusätzlich extern ein gasförmiges Treibmittel mit im Vergleich zum Eingangsdruck und - volumen geringem Druck und Volumen mittels einer Schlitzdüse zugeführt wird.

Die Erfindung basiert auf der überraschenden Erkenntnis, daß sich durch externe Zuführung einer Luftmenge im Bereich der Spreizdüse der für eine Qualitätserhöhung gewünschte Spreizeffekt einstellen und wesentlich verbessern läßt, wodurch die Struktur des Vlieses gleichmäßiger wird. In zweckmäßiger Ausgestaltung der Erfindung besitzen die Schlitzdüsen im Unterdruckbereich arbeitende Lavalerweiterungen, wodurch die Fadenschar durch nach außen gerichtete Stoßwellen auch quer zum Längsschlitz der Spreizdüse im Sinne einer besseren und gleichmäßigeren Verteilung aufgelöst wird. An den Austrittsöffnungen der beidseitig der Spreizdüse befindlichen Lavalerweiterungen der Schlitzdüsen stellt sich nämlich ein Unterdruck ein. Am Austritt der Spreizdüse selbst herrscht der Umgebungsluftdruck, so daß als Folge davon die nach außen gerichteten Stoßwellen entstehen, welche die Fadenschar auch quer zum Längsschlitz der Spreizdüse auflösen und verteilen.

In vorteilhafter Ausgestaltung der Erfindung wird gleichzeitig der Eingangsdruck und das Eingangsvolumen an der

Fadenabzugsdüse verringert, und das Längen/Durchmesserverhältnis des die Fadenabzugsvorrichtung bildenden Fadenabzugsrohres und des Fadenführungsrohres werden so gewählt, daß die ohne die zusätzliche Treibmittelzuführung an der Spreizdüse vorhandene Fadenabzugskraft erhalten bleibt.

Ein weiterer bedeutsamer Vorteil der Erfindung besteht darin, daß bei gleichbleibender Fadenabzugskraft und bei der entscheidend verbesserten Spreizung der Fadenschar durch die Spreizdüse zugleich eine beachtliche Energieeinsparung erzielt werden kann.

Für die Durchführung des Verfahrens zur Herstellung eines Vlieses werden bekanntlich große Kompressoren mit Leistungsaufnahmen von 800 - 900 kW benötigt, um die riesigen Preßluftmengen für die Fadenabzugsdüsen zu erzeugen, denn in der Praxis werden eine Vielzahl von Fadenabzugsvorrichtungen mit den Fadenabzugsdüsen parallel nebeneinander angeordnet, um großflächige Vliese herstellen zu können. Die isotherme Verdichtungsleistung berechnet sich nach der Formel

Anhand eines Zahlenbeispiels soll nachfolgend die Energie- und Kostenersparnis erläutert werden. Bei dem im Oberbegriff des Anspruchs 1 vorausgesetzten bekannten Verfahren sind für die Preßluftmenge V₀ und den Preßluftdruck p₀ folgende Werte üblich: V₀ = 72 Nm³/h und p₀ = 21 bar. Daraus errechnet sich eine isotherme Verdichtungsleistung von N = k·219,2 (k ist eine Konstante; von Bedeutung ist hier also der Zahlenwert 219,2).

Ausgehend von diesen Zahlenwerten liegendie Verhältnisse bei dem erfindungsgemäßen Verfahren wie folgt: an der Fadenabzugsdüse werden die Preßluftmenge und der Preßluftdruck auf V₁ = 52,4 Nm³/h und p₁ = 16 bar verringert; die isotherme Verdichtungsleistung beträgt dann N₁ = k·145,3.

An der Schlitzdüse im Bereich der Spreizdüse werden folgende Werte zugrundegelegt: V₃ = 19,6 Nm³/h und p₃ = 1,9 bar. Die isotherme Verdichtungsleistung beträgt dann N₃ = k·12,6.

Eine Addition von V₁ und V₃ ergibt den oben vorausgesetzten Wert V₀ = 72 Nm³/h, d.h. die Verringerung der Preßluftmenge an der Fadenabzugsdüse kann also für die zusätzliche Preßluftmenge an der Schlitzdüse verwendet werden. Entscheidend ist nun aber die Energiebilanz, denn die Summe von N₁ und N₃ = k·157,9 ist geringer als der oben bei dem bekannten Verfahren errechnete Wart von N = k·219,2. Daraus ergibt sich eine Energieersparnis von etwa 28 %, und zwar unter Beibehaltung der Fadenabzugskraft und bei gleichzeitiger entscheidender Verbesserung der Spreizung durch die Spreizdüse.

Die Spreizung und gleichmäßige Verteilung der Fadenschar durch die Spreizdüse läßt sich noch weiter verbessern, wenn in zweckmäßiger Ausgestaltung der Erfindung auch zwischen dem unteren Ende des Fadenabzugsrohres und der Spreizdüse noch eine weitere zusätzliche Preßluftmenge über eine Schubdüse zugeführt wird. In diesem Fall können folgende Werte zum Ansatz kommen: V₁ = 52,4 Nm³/h, p₁ = 16 bar; an der Schubdüse: V₂ = 25 Nm³/h, p₂ = 1,9 bar; an der Schlitzdüse: V₃ = 22,6 Nm³/h, p₃ = 1,9 bar. Die einzelnen isothermen Verdichtungsleistungen betragen dann: N₁ = k·145,3; N₂ = k·16,0 und N₃ = k·14,5. Insgesamt ergibt sich also eine isotherme Verdichtungsleistung von N = k·175,8, so daß bei zusätzlicher Zuführung des Treibgasmittels sowohl an der Schubdüse als auch an der Schlitzdüse immerhin noch eine beachtliche Energieeinsparung von etwa 20 % erreicht wird, und zwar wiederum bei gleichzeitger Verbesserung der Spreizung bzw. Verteilung der Fadenschar an der Spreizdüse.

Ausgehend von den physikalischen Gesetzmäßigkeiten der isothermen Verdichtungsleistung, der Fadenabzugskraft, dem Durchflußwiderstand und der Fadenabzugsvorrichtung und dem Erfordernis, daß am Saugmund der Fadenabzugsdüse ein Unterdruck von 0,6 bis 0,8 bar herrschen sollte, um die Fadenschar in die Fadenabzugsdüse einfädeln zu können, sowie ausgehend davon, daß die Fadenabzugskraft zur Erzielung eines bestimmten Fadentiters nicht verringert werden darf, hat sich ein Längen/Durchmesserverhältnis des Fadenabzugsrohres je nach Polymer und Titer von l/d = 80 bis 180 bewährt. Dabei ist das Fadenführungsrohr in den Dimensionen und seinen Abmessungen frei wählbar, solange der Durchflußwiderstand von 0,01 bar nicht überschritten wird.

Weitere zweckmäßige Ausgestaltungen und vorteilhafte Weiterbildungen der Erfindung sind in den Unteransprüchen angegeben und der Zeichnung zu entnehmen.

Nachfolgend wird die Erfindung anhand der in der Zeichnung dargestellten Ausführungsbeispiele näher erläutert. Es zeigen:
- Fig. 1: eine schematische Darstellung einer Vorrichtung zur Herstellung eines Vlieses mit einer Schlitzdüse,
- Fig. 2: eine Vorrichtung gemäß Fig. 1, jedoch zusätzlich noch mit einer Schubdüse,
- Fig. 3: eine Querschnittsansicht einer Schubdüse gemäß Fig. 2,
- Fig. 4: eine erste Querschnittsansicht einer Spreizdüse mit Schlitzdüsen,
- Fig. 5: eine andere Querschnittsansicht der Spreizdüse gemäß Fig. 4, und
- Fig. 6: eine detaillierte Querschnittsansicht des unteren Austrittsbereiches der Spreizdüse mit einer Schlitzdüse gemäß Fig. 5.

Bei der in Fig. 1 dargestellten Vorrichtung werden Endlosfäden 10 in Richtung des Pfeiles A von einer an sich bekannten Fadenabzugsdüse 12 angesaugt. Die Endlosfäden 10 werden in üblicher Weise aus einer Schmelze gewonnen und durch nicht dargestellte Spinndüsen geführt, von wo aus sie zur Fadenabzugsdüse 12 gelangen.

Die Fadenabzugsdüse 12 besitzt einen Preßluftanschluß 14 zur Zuführung einer Preßluftmenge V₁ unter dem Druck p₁. An die Fadenabzugsdüse 12 schließt sich ein Fadenabzugsrohr 16 an, und über einen Übergangskonus 18, der einen Kegelwinkel von kleiner als 8° besitzt, ist ein Fadenführungsrohr 20 angeschlossen.

Die oben abgezogenen Endlosfäden 10 treten unten aus einer sich an das Fadenführungsrohr 20 anschließenden Spreizdüse 26 aus, welche mit Coandaschalen 28 versehen ist. Hier wird der sogenannte Coanda-Effekt ausgenutzt, um die Fäden 30 zu spreizen, bevor sie auf ein luftdurchlässiges unter Vakuum stehendes Siebförderband 32 aufschlagen, wodurch das Vlies - beispielsweise ein Polypropylenvlies - gebildet wird.

Die Fadenabzugskraft wird vorwiegend im Fadenabzugsrohr 16 erzeugt, welches in der ersten Hälfte mit Überschallgeschwindigkeit und nach dem Verdichtungsstoß mit Unterschallgeschwindigkeit durchströmt wird. Die Fäden erreichen dabei Geschwindigkeiten von 30 bis 100 m/s je nach Größe des Fadentiters. Durch den zwischen dem Fadenabzugsrohr 16 und dem Fadenführungsrohr 20 befindlichen Übergangskonus 12 wird der Durchflußwiderstand gering gehalten. Die soweit beschriebene Vorrichtung ist an sich bekannt.

An der Spreizdüse 26 sind beidseitig zusätzliche Schlitzdüsen 69 angeordnet, deren näherer Aufbau weiter unten anhand von Fig. 4 - 6 erläutert wird. Im Bereich der Spreizdüse 26 erfolgt also eine zusätzliche Zufuhr einer Preßluftmenge mit dem Volumen V₃ unter einem Druck p₃ über einen Preßluftanschluß 66. Gleichzeitig werden das Eingangsvolumen V₁ und gegebenenfalls der Eingangsdruck p₁ an der Fadenabzugsdüse 12 verringert. Das Fadenführungsrohr 20 ist so dimensioniert, daß der Durchflußwiderstand weniger als 0,01 bar beträgt, und das Längen/Durchmesserverhältnis l₁/d₁ des Fadenbazugsrohres 16 wird so dimensioniert, daß diejenige Fadenabzugskraft erhalten bleibt, die ohne die zusätzliche Einspeisung von Preßluft über den Preßluftanschluß 66 vorhanden ist.

Durch die Schlitzdüsen 69 mit der zusätzlichen Luftmenge V₃ läßt sich der Spreizeffekt beeinflussen und auf eine optimale Spreizung einstellen. Die Fäden 30 werden daher gleichmäßiger verteilt, wodurch die Qualität des Vlieses verbessert wird. Überraschend hat sich nämlich gezeigt, daß der Spreizwinkel an den Coandaschalen 28 mit zunehmender Luftmenge größer und damit die Verteilung der Fadenschar gleichmäßiger wird.

Bei der Vorrichtung gemäß Fig. 2 ist zwischen der Spreizdüse 26 und dem Fadenführungsrohr 20 noch eine weitere Düse als Schubdüse 22 vorgesehen, und über einen Preßluftanschluß 24 wird an dieser Stelle eine weitere zusätzliche Luftmenge V₂ mit dem Druck p₂ zugeführt. Dadurch läßt sich eine weitere Verbesserung der Spreizung bzw. Verteilung der Fadenschar an den Coandaschalen 28 erzielen.

Auch hier werden die Luftmengen und die Drücke so gewählt, daß die Fadenabzugskraft gleich bleibt. Trotzdem läßt sich - wie weiter oben begründet - noch eine beachtliche Energieersparnis erzielen.

Der nähere Aufbau der mit dem Fadenführungsrohr 20 verschweißten Schubdüse 22 ist in Fig. 3 ersichtlich. Die Schubdüse 22 umfaßt ein erstes Gewindeteil 34, welches mit einem zweiten Gewindeteil 38 verschraubt und durch einen Zylinderstift 36 gegen Verdrehen gesichert ist.

Insgesamt bilden das erste Gewindeteil 34 und das zweite Gewindeteil 38 eine Rohrverlängerung 40.

Ferner umfaßt die Schubdüse 22 einen drehbaren Verstellring 42, welcher durch Drehung in axialer Richtung bewegt werden kann, sowie einen Mantel 48 und ein konisches Übergangsstück 50, das mit einem zur Spreizdüse 26 führenden Verbindungsrohr 61 verschweißt ist.

An den Preßluftanschluß 24 schließt sich innerhalb der Schubdüse 22 eine Vorkammer 52 an, welche über Bohrungen 54 mit einem Stauraum 56 verbunden ist. Die Innenwandung des Verstellringes 42 bildet von dem Stauraum 56 zu dem Fadenführungsraum 60 eine Zuführung mit einem engsten Querschnitt 58 und einer Lavalerweiterung 46 mit einem Luftaustritt 44. Die Länge L der Lavalerweiterung 46 kann durch Drehung des Verstellringes 42 verändert werden, um den Luftdruck am Luftaustritt 44 einzustellen. Der Mantel 48 sowie das erste Gewindeteil 34 sind axial und radial fixiert.

Die Preßluft V₂; p₂ strömt durch den Preßluftanschluß 24 in die Vorkammer 52 und über die Bohrungen 54 in den Stauraum 56 und anschließend durch den engsten Querschnitt 58 zum Luftaustritt 44. Um den Durchflußwiderstand der Schubdüse 22 gering zu halten, sind das zweite Gewindeteil 38 an dem Ende bzw. Austritt und das konische Übergangsstück 50 an dem Eintritt konisch erweitert.

An das Verbindungsrohr 25 schließt sich die in Fig. 4 - 6 dargestellte Spreizdüse 26 an, die durch einen Rohrmantel 62 und eine Überwurfmutter 63 gehalten ist.

Die Spreizdüse 26 besteht aus einem Oberteil 64 und einem Unterteil 65. Die Innenbohrung in diesen Teilen geht in an sich bekannter Weise vom kreisförmigen in einen schlitzförmigen Querschnitt am Austritt 68 über. Hier befinden sich die Coandaschalen 28, die durch eine Aufhängung 29 gehalten sind.

Beidseitig der Spreizdüse 26 befinden sich jeweils zwei Schlitzdüsen mit den Preßluftanschlüssen 66. Jeder Preßluftanschluß 66 mündet jeweils in einen Stauraum 70 der Schlitzdüse ein, die mittels Schrauben 67 an der Spreizdüse 26 befestigt ist. In Fig. 6 ist besonders deutlich die Befestigung des Schlitzdüsenkörpers 69 mittels der Schrauben 67 zu erkennen (zur besseren Übersichtlichkeit der Zeichnung ist in Fig. 6 nur auf der einen rechten Seite ein Preßluftanschluß 66 dargestellt).

Jede Schlitzdüse umfaßt also als wesentlichen Bestandteil einen seitlich zur Spreizdüse angeordneten Stauraum 70, der sich unten hin zu einem engsten Querschnitt 71 verengt, an den sich die Austrittsöffnungen 72 mit Lavalerweiterung anschließen. Durch die Schlitzdüsen mit den im Unterdruck arbeitenden Lavalerweiterungen wird die Fadenschar durch nach außen gerichtete Stoßwellen auch quer zum Längsschlitz bzw. Austritt 68 der Spreizdüse 26 aufgelöst. Als Folge davon läßt sich eine gleichmäßigere Verteilung erzielen.

In Fig. 6 ist zu erkennen, daß der Düsenkörper 69 sich unten geringfügig über den Austritt 68 hinaus erstreckt. Hierdurch wird erreicht, daß die infolge des Drucksprunges zwischen dem Luftdruck am Austritt 68 der Spreizdüse und dem Luftdruck an den Austrittsöffnungen 72 der Schlitzdüsen erzeugten Stoßwellen zunächst von innen nach außen wirken. Die erst danach einsetzenden von außen nach innen wirkenden Stoßwellen verursachen zusammen mit den ersteren starke Turbulenzen, welche - wie voranstehend erwähnt - die Fadenschar auch quer zu dem Längsschlitz bzw. zum Austritt 68 aufreißen und verteilen.

Durch die Einschaltung der Schlitzdüsen 69 und gegebenenfalls auch der Schubdüse 22 können die Längen/Durchmesserverhältnisse l₁/d₁ und l₂/d₂ variiert werden. Das Verhältnis l₁/d₁ beträgt zur Erzielung einer optimalen Fadenabzugskraft etwa 110. Das Fadenführungsrohr 20 bestimmt maßgeblich den Durchflußwiderstand, und hier wird das Verhältnis l₂/d₂ so gewählt, daß sich der oben schon genannte Durchflußwiderstand von kleiner als 0.01 bar ergibt. Im Rahmen der Erfindung sind für die genannten Verhältnisse selbstverständlich auch andere Werte möglich.

## Patentansprüche

1. Verfahren zur Herstellung eines Vlieses aus Endlosfäden (10), die unter Einfluß eines gasförmigen Treibmittels, welches durch Verwendung einer Schlitzdüse mit Lavalerweiterung am Austritt der Endlosfäden (10) einen Unterdruck erzeugt, mit hoher Geschwindigkeit als Fadenschar aus Spinndüsen abgezogen und nach Durchlauf einer rohrförmigen Fadenabzugsvorrichtung (16; 20) auf einer Unterlage (32) zur Bildung des Vlieses abgelegt werden, wobei einer am Eingang der Fadenabzugsvorrichtung (16; 20) befindlichen Fadenabzugsdüse (12) zur Erzielung einer gewünschten Fadenabzugskraft das gasförmige Treibmittel unter einem bestimmten Eingangsdruck (p₁) (Preßluftdruck) und mit einem bestimmten Eingangsvolumen (V₁) (Preßluftmenge) zugeführt wird, und wobei die Fadenschar mittels einer sich an die Fadenabzugsvorrichtung (16; 20) anschließenden Spreizdüse (26) mit Coandaschalen (28) vor dem Ablegen gespreizt wird, dadurch gekennzeichnet, daß der Spreizdüse (26) zusätzlich extern ein gasförmiges Treibmittel mit im Vergleich zum Eingangsdruck (p₁) und -volumen (V₁) geringem Druck (p₃) und Volumen (V₃) mittels einer seitlich angeordneten Schlitzdüse (69) zugeführt wird.

2. Verfahren nach Anspruch 1, dadurch gekennzeichnet, daß gleichzeitig der Eingangsdruck (p₁) und das Eingangsvolumen (V₁) verringert werden.

3. Verfahren nach Anspruch 1 und/oder 2, dadurch gekennzeichnet, daß der Eingangsdruck (p₁) und das Eingangsvolumen (V₁) derart verringert werden und das Längen/Durchmesserverhältnis (l₁/d₁; l₂/d₂) des die Fadenabzugsvorrichtung bildenden Fadenabzugsrohres (16) und des Fadenführungsrohres (20) so gewählt werden, daß die ohne die zusätzliche Treibmittelzuführung vorhandene Fadenabzugskraft erhalten bleibt.

4. Verfahren nach einem der vorhergehen den Ansprüche 1 - 3, dadurch gekennzeichnet, daß das Druckverhältnis des absoluten Eingangsdruckes (p₁) an der Fadenabzugsdüse (12) zum Druck (p₃) an der Schlitzdüse (69) größer als der Wert 3 gewählt wird.

5. Verfahren nach einem der vorhergehenden Ansprüche 1 - 4, dadurch gekennzeichnet, daß das zusätzliche Treibmittel an beiden Seiten der Spreizdüse (26) über je eine Schlitzdüse (69) mit Lavalerweiterung (72) zugeführt wird.

6. Verfahren nach einem der vorhergehende Ansprüche 1 - 5, dadurch gekennzeichnet, daß auch im Bereich des Ausganges der Fadenabzugsvorrichtung (16; 20) örtlich vor der Spreizdüse (26) ein gasförmiges Treibmittel mit geringerem Druck (p₂) und Volumen (V₂) mittels einer zusätzlichen Schubdüse (22) zugeführt wird, und daß gleichzeitig der Eingangsdruck (p₁) und das Eingangsvolumen (V₁) verringert werden.

7. Verfahren nach einem der vorhergehenden Ansprüche 1 - 6 , dadurch gekennzeichnet, daß das Längen/Durchmesserverhältnis (l₁/d₁) des Fadenabzugsrohres (16) zwischen den Werten 80 und 180 liegt.

8. Vorrichtung zur Durchführung des Verfahrens mit einer in ein Fadenabzugsrohr einmündenden Fadenabzugsdüse, einem auf das Fadenabzugsrohr folgenden Fadenführungsrohr, an welches sich eine Spreizdüse anschließt, dadurch gekennzeichnet, daß an mindestens einer Seite der Spreizdüse (26) eine Schlitzdüse (69) angeordnet ist.

9. Vorrichtung nach Anspruch 8, dadurch gekennzeichnet, daß die Schlitzdüse (69) eine Lavalerweiterung (72) aufweist.

10. Vorrichtung nach Anspruch 8 und/oder 9, dadurch gekennzeichnet, daß zu beiden Seiten der Spreizdüse (26) jeweils zwei Schlitzdüsen (69) vorgesehen sind.

11. Vorrichtung nach einem der vorhergehenden Ansprüche 8 - 10, dadurch gekennzeichnet, daß jede Schlitzdüse (69) je zwei Preßluftanschlüsse (66) besitzt, die in einen Stauraum (70) einmünden.

12. Vorrichtung nach einem der vorhergehenden Ansprüche 8 - 11, dadurch gekennzeichnet, daß sich die Schlitzdüse (69) geringfügig über den Austritt (68) der Spreizdüse (26) hinaus erstreckt.

13. Vorrichtung nach einem der vorhergehenden Ansprüche 8 - 12, dadurch gekennzeichnet, daß an dem der Spreizdüse (26) zugewandten Ende des Fadenführungsrohres (20) eine Schubdüse (22) angeordnet ist.

14. Vorrichtung nach Anspruch 13, dadurch gekennzeichnet, daß die Schubdüse (22) eine verstellbare Lavalerweiterung (46) aufweist.

15. Vorrichtung nach Anspruch 13 und/oder 14, dadurch gekennzeichnet, daß die Schubdüse (22) in die Spreizdüse (26) einmündet.

16. Vorrichtung nach einem der vorhergehenden Ansprüche 8 - 15, dadurch gekennzeichnet, daß das Längen/Durchmesserverhältnis (l₁/d₁) des Fadenabzugsrohres (16) zwischen 80 und 180 liegt.

17. Vorrichtung nach einem der vorhergehenden Ansprüche 8 - 16, dadurch gekennzeichnet, daß ein zwischen dem Fadenabzugsrohr (16) und dem Fadenführungsrohr (20) befindlicher Übergangskonus (18) einen Kegelwinkel von weniger als 8° besitzt.

18. Vorrichtung nach einem der vorhergehenden Ansprüche 8 - 17, dadurch gekennzeichnet, daß die Schubdüse (22) einen Preßluftanschluß (24) besitzt, an welchen sich eine Vorkammer (52) anschließt, die über Bohrungen (54) mit einem Stauraum (56) verbunden ist.

19. Vorrichtung nach Anspruch 18, dadurch gekennzeichnet, daß der Stauraum (56) über einen verengten Querschnitt (46) in einen rohrförmigen Fadenführungsraum (60) einmündet, an welchen sich die Spreizdüse (26) anschließt.

20. Vorrichtung nach Anspruch 19, dadurch gekennzeichnet, daß der Fadenführungsraum (60) über ein konisches Übergangsstück (50) in die Spreizdüse (26) einmündet.

21. Vorrichtung nach einem der vorhergehenden Ansprüche 8 - 20, dadurch gekennzeichnet, daß die Schubdüse (22) einen inneren, durch Drehung in axialer Richtung verschiebbaren Verstellring (42) besitzt, wodurch die Lavalerweiterung (46) veränderbar ist.

22. Vorrichtung nach einem der vorhergehenden Ansprüche 8 - 21, dadurch gekennzeichnet, daß die Abmessungen des Fadenführungsrohres (20) so gewählt sind, daß der Durchflußwiderstand kleiner als 0,01 bar ist.

## Claims

1. Method for making a fleece from continuous filaments (10) which, under the influence of a gaseous blowing agent, which produces a vacuum by using a slit die with a Laval widening or extension at the outlet of the continuous filaments (10) are removed at high speed from spinnerets in the form of a group of filaments and after passing through a tubular thread removal device (16, 20) are placed on a substrate (32) for forming the fleece and in which, for obtaining a desired thread removal force, the gaseous blowing agent is supplied under a specific inlet pressure (P₁) (compressed air pressure) and a specific inlet volume (V₁) (compressed air quantity) to a thread removal nozzle (12) located at the inlet of the thread removal device (16, 20) and, prior to setting down, the group of filaments is spread out by means of a spreading nozzle (26) with Coanda shells (28) following on to the thread removal device (16, 20), characterized in that additionally, the spreading nozzle (26) is externally supplied with a gaseous blowing agent having a low pressure (p₃) and volume (V₃) compared with the inlet pressure (p₁) and volume (V₁) by means of a laterally positioned slit die (69).

2. Method according to claim 1, characterized in that simultaneously the inlet pressure (p₁) and inlet volume (V₁) are reduced.

3. Method according to claims 1 and/or 2, characterized in that the inlet pressure (p₁) and inlet volume (V₁) are reduced in such a way and the length/diameter ratio (l₁/d₁; l₂/d₂) of the thread removal tube (16) forming the thread removal device and the thread guidance tube (20) are chosen in such a way that the thread removal force present without the additional blowing agent supply is maintained.

4. Method according to one of the preceding claims 1 to 3, characterized in that the pressure ratio of the absolute inlet pressure (p₁) at the thread removal nozzle (12) to the pressure (p₃) at the slit die (69) is greater than 3.

5. Method according to one of the preceding claims 1 to 4, characterized in that the additional blowing agent on either side of the spreading nozzle (26) is supplied by means of in each case one slit die (69) having a Laval widening (72).

6. Method according to one of the preceding claims 1 to 5, characterized in that also in the vicinity of the outlet of the thread removal device (16, 20) and locally upstream of the spreading nozzle (26) a gaseous blowing agent with a lower pressure (p₂) and volume (V₂) is supplied by means of an additional thrust nozzle (22) and that simultaneously the inlet pressure (p₁) and the inlet volume (V₁) are reduced.

7. Method according to one of the preceding claims 1 to 6, characterized in that the length/diameter ratio (l₁/d₁) of the removal tube (16) is between 80 and 180.

8. Apparatus for performing the method with a thread removal nozzle issuing into a thread removal tube, a thread guidance tube following the thread removal tube and to which is connected a spreading nozzle, characterized in that a slit die (69) is arranged at at least one side of the spreading nozzle (26).

9. Apparatus according to claim 8, characterized in that the slit die (69) has a Laval widening (72).

10. Apparatus according to claims 8 and/or 9, characterized in that there are in each case two slit dies (69) on either side of the spreading nozzle (26).

11. Apparatus according to one of the preceding claims 8 to 10, characterized in that each slit die (69) has in each case two compressed air connections (66), which issue into a reservoir (70).

12. Apparatus according to one of the preceding claims 8 to 11, characterized in that the slit die (69) extends slightly beyond the outlet (68) of the spreading nozzle (26).

13. Apparatus according to one of the preceding claims 8 to 12, characterized in that a thrust nozzle (22) is located on the end of the thread guidance tube (20) facing the spreading nozzle (26).

14. Apparatus according to claim 13, characterized in that the thrust nozzle (22) has an adjustable Laval widening (46).

15. Apparatus according to claims 13 and/or 14, characterized in that the thrust nozzle (22) issues into the spreading nozzle (26).

16. Apparatus according to any one of the preceding claims 8 to 15, characterized in that the length/diameter ratio (l₁/d₁) of the thread removal tube (16) is between 80 and 180.

17. Apparatus according to any one of the preceding claims 8 to 16, characterized in that a transition cone (18) located between the thread removal tube (16) and the thread guidance tube (20) has a taper angle of less than 8°.

18. Apparatus according to any one of the preceding claims 8 to 17, characterized in that the thrust nozzle (22) has a compressed air connection (24) to which is connected an antechamber (52), which is connected via bores (54) to a reservoir (56).

19. Apparatus according to claim 18, characterized in that the reservoir (56) issues via a constricted cross-section (46) into a tubular thread guidance chamber (60), to which is connected the spreading nozzle (26).

20. Apparatus according to claim 19, characterized in that the thread guidance chamber (60) issues via a conical transition piece (50) into the spreading nozzle (26).

21. Apparatus according to one of the preceding claims 8 to 20, characterized in that the thrust nozzle (22) has an inner adjusting ring (42) axially displaceable by rotation, so that the Laval widening (46) can be adjusted.

22. Apparatus according to one of the preceding claims 8 to 21, characterized in that the dimensions of the thread guidance tube (20) are chosen in such a way that the flow resistance is below 0.01 bar.

## Revendications

1. Procédé de fabrication d'une nappe de filaments continus (10), qui sont extraits à haute vitesse sous forme de nappe de filaments, à la sortie de filières, sous l'influence d'un agent propulseur sous forme de gaz qui, grâce à l'utilisation d'une filière à fente avec un élargissement de Laval, produit une sous-pression à la sortie des filaments continus (10) et qui sont déposés, après avoir traversé un dispositif d'extraction de filaments tubulaire (16, 20), sur un support (32) pour la formation de la nappe, l'agent propulseur sous forme de gaz étant, sous une pression d'entrée déterminée (P₁) (pression d'air comprimé) et avec un volume d'entrée déterminé (V₁) (quantité d'air comprimé), amenée à une filière d'extraction de filaments (12) se trouvant à l'entrée du dispositif d'extraction de filaments (16, 20), pour produire la force d'extraction de filaments souhaitée et la nappe de filaments étant, au moyen d'une filière d'écartement disposée à la suite du dispositif d'extraction de filaments (16, 20), écartée à l'aide de surfaces Coanda (28), avant d'être déposée sur le support, caractérisé en ce qu'en plus, un agent propulseur sous forme de gaz est extérieurement amené, au moyen d'une filière à fente (69) disposée sur le côté, à la filière d'écartement (26), avec une pression (P₃) et un volume (V₃) faibles par rapport à la pression d'entrée (P₁) et au volume d'entrée (V₁).

2. Procédé suivant la revendication 1, caractérisé en ce que la pression d'entrée (P₁) et le volume d'entrée (V₁) sont réduits simultanément.

3. Procédé suivant la revendication 1 et/ou 2, caractérisé en ce que la pression d'entrée (P₁) et le volume d'entrée (V₁) sont réduits et les rapports longueur /diamètre (l₁/d₁; l₂/d₂) du tube d'extraction de filaments (16) formant le dispositif d'extraction de filaments ainsi que du tube de guidage de filaments (20) choisis de manière que la force d'extraction de filaments existante sans l'amenée d'appoint d'agent propulseur soit conservée.

4. Procédé suivant une des revendications précédentes 1 à 3, caractérisé en ce que le rapport de la pression d'entrée absolue (P₁) à la filière d'extraction de filaments (12), à la pression (P₃), à la filière à fente (69), est choisie plus grand que la valeur 3.

5. Procédé suivant une des revendications précédentes 1 à 5, caractérisé en ce que l'agent propulseur d'appoint est amené de chaque côté de la filière d'écartement (26), respectivement au moyen d'une filière à fente (69) avec un élargissement de Laval (72).

6. Procédé suivant une des revendications précédentes 1 à 5, caractérisé en ce qu un agent propulseur sous forme de gaz est également amené, au moyen d'une filière de poussée (22) supplémentaire, dans la zone de la sortie du dispositif d'extraction de filaments (16, 20), localement devant la filière d'écartement (26), avec une pression (P₂) et un volume (V₂) plus faibles, et en ce que la pression d'entrée (P₁) et le volume d'entrée (V₁) sont réduits simultanément.

7. Procédé suivant une des revendications 1 à 6, caractérisé en ce que le rapport longueur/diamètre (l₁/d₁) du tube d'extraction de filaments (16) se situe entre les valeurs 80 et 180.

8. Dispositif d'exécution du procédé comprenant une filière d'extraction de filaments débouchant dans un tube d'extraction de filaments, auquel est raccordé un tube de guidage de filaments, qui est relié, de son côté, à une filière d'écartement, caractérisé en ce que sur un côté au moins de la filière d'écartement (26), est disposée une filière à fente (69).

9. Dispositif suivant la revendication 8, caractérisé en ce que la filière à fente (69) présente un élargissement de Laval (72).

10. Dispositif suivant la revendication 8 et/ou 9, caractérisé en ce que respectivement deux filières à fente (69) sont prévues des côtés de la filière d'écartement (26).

11. Dispositif suivant une des revendications 8 à 10, caractérisé en ce que chaque filière à fente (69) possède respectivement deux raccords d'air comprimé (66) qui débouchent dans une chambre de retenue (70).

12. Dispositif suivant une des revendications 8 à 11, caractérisé en ce que la filière à fente (69) dépasse faiblement la sortie (68) de la filière d'écartement (26).

13. Dispositif suivant une des revendications précédentes 8 à 12, caractérisé en ce qu'une filière de poussée (22) est disposée à l'extrémité opposée à la filière d'écartement (26) du tube d'extraction de filaments (20).

14. Dispositif suivant la revendication 13, caractérisé en ce que la filière de poussée (22) présente un élargissement de Laval réglable (46).

15. Dispositif suivant la revendication 13 et/ou 14, caractérisé en ce que la filière de poussée (22) débouche dans la filière d'écartement (26).

16. Dispositif suivant une des revendications précédentes 8 à 15, caractérisé en ce que le rapport longueur/diamètre (l1/d1) du tube d'extraction de filaments (16) se situe entre 80 et 180.

17. Dispositif suivant une des revendications précédentes 8 à 16, caractérisé en ce qu'un cône de transition (18), entre le tube d'extraction de filaments (16) et le tube de guidage des filaments (20), possède un angle au sommet de moins de 8°.

18. Dispositif suivant une des revendications précédentes 8 à 17, caractérisé en ce que la filière de poussée (22) possède un raccord d'air comprimé (24), auquel est raccordée une préchambre (52) qui est reliée, par des trous (54), à une chambre de retenue (56).

19. Dispositif suivant la revendication 18, caractérisé en ce que la chambre de retenue (56) débouche, par une section transversale rétrécie (46), dans une chambre tubulaire de guidage de filaments (60), à laquelle est reliée la filière d'écartement (26).

20. Dispositif suivant la revendication 19, caractérisé en ce que la chambre de guidage de filaments (60) débouche dans la filière d'écartement (26) par une pièce de transition conique (50).

21. Dispositif suivant une des revendications précédentes 8 à 20, caractérisé en ce que la filière de poussée (22) possède une bague de réglage (42) intérieure déplaçable par rotation dans le sens axial, ce qui permet de modifier l'élargissement de Laval (46).

22. Dispositif suivant une des revendications précédentes 8 à 21, caractérisé en ce que les dimensions du tube de guidage de filaments (20) sont choisies de manière que la résistance à l'écoulement est inférieure à 0,01 bar.
